# EUROPÄISCHE PATENTSCHRIFT

(11) **EP 1 961 962 B1**
(45) Veröffentlichungstag und Bekanntmachung des Hinweises auf die Patenterteilung: **01.06.2016**
(21) Anmeldenummer: 07023015.6
(22) Anmeldetag: 28.11.2007
(51) Int. Cl.: F04D 9/00, F04D 29/60

(54) **Kupplungsfuß für eine Tauchmotorpumpe**
Coupling arrangement for submersible pump
Dispositif de couplage pour pompe immergée

(30) Priorität: 23.02.2007 DE 102007009064; 08.03.2007 DE 102007011214
(43) Veröffentlichungstag der Anmeldung: 27.08.2008
(73) Patentinhaber: Grüning & Loske GmbH, 30880 Laatzen (DE)
(72) Erfinder: Loske, Dirk, 30880 Laatzen (DE)
(74) Vertreter: Eisenführ Speiser

(56) Entgegenhaltungen:
- WO-A1-2004/067864
- DE-A1- 3 908 092
- US-A- 4 422 472

## Beschreibung

Die Erfindung bezieht sich auf einen Kupplungsfuß für eine in einem Abwassersammelschacht angeordnete Tauchmotorpumpe, aufweisend ein Gehäuse, an dem außen ein Kupplungsteil für den Motor, ein Ausgangsrohranschluss und ein verschließbarer Reinigungsstutzen ausgebildet sind, und in dem innen ein Rückflussverhinderer in Form einer Kugel und eines Dichtsitzes für die Kugel angeordnet sind.

Eine derartige Ausführungsform eines Kupplungsfußes ist bekannt (DE 39 08 092 C2). Der Rückflussverhinderer des bekannten Kupplungsfußes weist einen Dichtsitz auf, der in einer vertikalen Ebene ausgerichtet ist. Die zugehörige Kugel wird aus ihrem Dichtsitz durch das von der Pumpe geförderte Abwasser zunächst seitlich und dann nach oben hin herausgedrückt und gibt die Öffnung zum Ausgangsrohranschluss frei. Die Kugel führt eine gemischte Bewegung mit einer seitlichen und einer nach oben bzw. unten gerichteten Komponente aus. Durch diesen schrägen Bewegungsweg sind die seitlichen Abmessungen des Kupplungsfußes relativ groß. Es kommt noch hinzu, dass in der Dichtlage immer ein gewisser Wasserdruck anstehen muss, um die Kugel in ihren vertikalen Dichtsitz hineinzudrücken. Die Kugel verbleibt nicht unbedingt in dieser Dichtlage, insbesondere wenn - wie üblich - die Abwassersammelpumpen von mehreren nebeneinander liegenden Grundstücken auf eine gemeinsame Leitung einwirken, wodurch Druckschläge oder -stöße entstehen können, die bewirken, das die eine oder andere Kugel ihre Dichtlage verlässt und die eine oder die andere Pumpe unnötigerweise anspringt, um Abwasser zu pumpen.

Die vorliegende Erfindung befasst sich mit dieser Problematik. Sie will also einerseits die Ausgestaltung des Rückflussverhinderers verbessern und andererseits auch den beengten räumlichen Verhältnissen in Abwassersammelschächten besser Rechnung tragen.

Erreicht wird dies durch einen Kupplungsfuß der eingangs genannten Art, der dadurch gekennzeichnet ist, dass die Kugel in einem Käfig für Vertikalbewegungen geführt ist und der Dichtsitz am unteren Ende der Vertikalbewegung der Kugel horizontal ausgebildet ist.

Bei dem Kupplungsfuß gemäß der Erfindung kann die Kugel nur senkrecht oder vertikal gerichtete Bewegungen ausführen. Im oberen Bereich ihres Weges wird der Strömungsdurchgang geöffnet, während im unteren Bereich die Kugel auf dem horizontal ausgerichteten Dichtsitz aufruht. In dieser Lage wird die erforderliche Dichtkraft unabhängig vom anstehenden Wasserdruck einzig und allein durch das Gewicht der Kugel sichergestellt. Die Kugel kann hinsichtlich der Größe und auch hinsichtlich des Materials so gewählt werden, dass eine hinreichende Dichtwirkung erzielt wird, auch wenn kein Wasserdruck ansteht.

Bei einer bevorzugten Ausführungsform ragt in den Bewegungsweg der Kugel eine Federzunge hinein, die so dimensioniert ist, dass der Kugel ein Drehmoment erteilt wird und sie um ihren Mittelpunkt eine Drehbewegung ausführt, wenngleich der Mittelpunkt sich nach wie vor auf einer senkrechten Linie von oben nach unten bewegt. Auf diese Art und Weise kann sichergestellt werden, dass die Kugel nach jedem Pumpvorgang eine gewisse Drehung ausführt und die zuvor aktiv gewesene Fläche der Kugel nun nicht mehr auf den Dichtsitz einwirkt, sondern eine andere Fläche bzw. Linie dies tut.

Bei einer anderen bevorzugten Ausführungsform ist der Käfig aus gewundenen Stäben gebildet, so dass die Kugel Drehbewegungen um ihren Mittelpunkt ausführt, wenn sie sich nach oben oder nach unten bewegt.

Bei einer weiterhin bevorzugten Ausführungsform der Erfindung sind zwei Kupplungsfüße an ihren Ausgangsseiten über ein T-Stück mit einem einzigen Absperrhahn oder Kugelhahn verbunden, so dass auf diese Art und Weise in einem einzigen Abwassersammelschacht zwei Pumpen arbeiten können. Dies ist mit dem Kupplungsfuß gemäß der Erfindung deshalb möglich, weil dieser in seinen seitlichen Abmessungen wesentlich kleiner aufgebaut ist als dies bei bekanten Kupplungsfüßen der Fall ist. Im Kern ist dies darauf zurückzuführen, dass die Kugel eben nur vertikale Bewegungen ausführt.

Die Erfindung wird nachstehend anhand der Zeichnung beispielsweise erläutert. Es zeigen
- Fig. 1: einen vertikalen Querschnitt durch einen Kupplungsfuß gemäß der Erfindung.
- Fig. 2: einen vertikalen Teilquerschnitt einer bevorzugten Ausführungsform der Erfindung.

Der Kupplungsfuß ist an der rechten Seite mit einem Kupplungsteil 2 ausgebildet, so wie dies bekannt ist. An dieser Stelle wird eine Tauchpumpe eingesetzt, wobei zu Zwecken der Klarheit der Darstellung die Tauchpumpe nicht selbst gezeichnet ist. Mit Hilfe der Tauchpumpe wird eine Strömung erzeugt, die der Pfeil 1 wiedergibt. Unter dem Druck der Strömung wird eine Kugel 4 in ihre obere Lage gebracht, so dass das angesaugte und abgepumpte Abwasser über einen geöffneten Kugelhahn 6 in eine Versorgungsleitung verbracht werden kann.

Oberhalb der Kugel ist ein verschließbarer Reinigungsstutzen 5 vorgesehen. Über ihn kann Reinigungsmittel eingeführt und auch die Kugel 4 eingesetzt werden.

Die vorangehende Schilderung der räumlichen und funktionellen Verhältnisse entspricht bekannten Kupplungsfüßen mit Tauchpumpen.

Bei der vorliegenden Erfindung befinden sich im Inneren des Kupplungsfußes drei im Wesentlichen vertikal ausgerichtete Stäbe, die so dimensioniert und beabstandet sind, dass sie der Kugel, wenn sie in diesem Käfig eingesetzt worden ist, nur vertikale Bewegungen gestattet. Am unteren Ende ist ein Dichtsitz 8 vorgesehen, der so dimensioniert ist, dass die Kugel dort Aufnahme findet. Im oberen Bereich können Anschläge vorgesehen sein, die in der Zeichnung schematisch dargestellt worden sind, um die obere Grenzlage der Kugel 4 festzulegen.

Mit 9 ist ein federnder Teil bezeichnet worden, der vom Gehäuse her nach innen in den Bewegungsweg der Kugel hineinragt und dieser, wenn sie dort von oben nach unten vorbei fällt, einen Drall verleiht, so dass die Kugel nicht nur eine vertikale Bewegung ausführt, sondern auch eine Drehbewegung um ihren Mittelpunkt ausführt. Auf diese Art und Weise kann erreicht werden, dass immer neue Flächen der Kugel als Dichtfläche eingesetzt werden, um einem vorzeitigen seitlichen Verschleiß vorzubeugen.

Bei der in Fig. 2 gezeigten Ausführungsform der Erfindung ist der Käfig aus gewundenen Stäben gebildet, so dass die Kugel Drehbewegungen um ihren Mittelpunkt ausführt, wenn sie sich nach oben oder nach unten bewegt.

## Patentansprüche

1. Kupplungsfuß für eine in einem Abwassersammelschacht angeordnete Tauchmotorpumpe, aufweisend ein Gehäuse,
an dem außen ein Kupplungsteil (2) für die Tauchmotorpumpe, ein Ausgangsrohranschluss und ein verschließbarer Reinigungsstutzen (5) ausgebildet sind, und
in dem innen ein Rückflussverhinderer in Form einer Kugel (4) und eines Dichtsitzs (8) für die Kugel angeordnet sind,
**dadurch gekennzeichnet,**
**dass** die Kugel (4) in einem Käfig (3) für Vertikalbewegungen geführt ist und der Dichtsitz (8) am unteren Ende der Vertikalbewegung der Kugel horizontal ausgebildet ist.

2. Kupplungsfuß nach Anspruch 1, **dadurch gekennzeichnet, dass** der Käfig aus drei vertikal ausgerichteten Stäben (3) gebildet ist und in den Vertikalbewegungsweg der Kugel (4) eine Federzunge (9) seitlich hineinragt und auf die Kugel einen Drall ausübt.

3. Kupplungsfuß nach Anspruch 2, **dadurch gekennzeichnet, dass** der Käfig aus gewundenen Stäben (3) gebildet ist.

## Claims

1. A coupling foot for a submersible motor-driven pump which is arranged in a waste-water collection shaft, having a housing,
on the outside of which a coupling part (2) for the submersible motor-driven pump, an outlet pipe connection and a closable cleaning port (5) are formed, and
on the inside of which a backflow prevention means in the form of a sphere (4) and of a sealing seat (8) for the sphere are arranged,
**characterised in that**
the sphere (4) is guided for vertical movements in a cage (3) and the sealing seat (8) is formed horizontally at the lower end of the vertical movement of the sphere.

2. A coupling foot according to Claim 1, **characterised in that** the cage is formed from three vertically oriented rods (3) and a spring tongue (9) projects laterally into the vertical path of movement of the sphere (4) and exerts a twisting motion on the sphere.

3. A coupling foot according to Claim 2, **characterised in that** the cage is formed from wound rods (3).

## Revendications

1. Pied de couplage pour une motopompe submersible disposée dans un puits collecteur d'eaux usées, comprenant un carter,
au niveau duquel, à l'extérieur, une partie de couplage (2) pour la motopompe submersible, un raccord à tube de sortie et un manchon de nettoyage (5), qui peut être fermé, sont disposés, et
dans lequel, à l'intérieur, un dispositif anti-retour sous la forme d'une bille (4) et d'un siège d'étanchéité (8) pour la bille, est disposé,
**caractérisé en ce que**
la bille (4) est guidée dans une cage (3) pour des mouvements verticaux et le siège d'étanchéité (8) est réalisé horizontalement au niveau de l'extrémité inférieure du mouvement vertical de la bille.

2. Pied de couplage selon la revendication 1,
**caractérisé en ce que**
la cage est constituée de trois tiges (3) orientées verticalement et une languette élastique (9) dépasse latéralement dans le trajet de mouvement vertical de la bille (4) et exerce une pression sur la bille.

3. Pied de couplage selon la revendication 2, **caractérisé en ce que** la cage est constituée de tiges (3) enroulées.
